# EUROPÄISCHE PATENTSCHRIFT

(11) **EP 3 201 445 B1**
(45) Veröffentlichungstag und Bekanntmachung des Hinweises auf die Patenterteilung: **30.09.2020**
(21) Anmeldenummer: 15771629.1
(22) Anmeldetag: 01.10.2015
(51) Int. Cl.: F01P 11/02, F01P 11/04

(54) **KÜHLSYSTEM UND BRENNKRAFTMASCHINE MIT EINEM SOLCHEN KÜHLSYSTEM**
COOLING SYSTEM, AND INTERNAL COMBUSTION ENGINE COMPRISING A COOLING SYSTEM OF SAID TYPE
SYSTÈME DE REFROIDISSEMENT ET MOTEUR À COMBUSTION INTERNE DOTÉ D'UN TEL SYSTÈME DE REFROIDISSEMENT

(30) Priorität: 02.10.2014 DE 102014014718
(43) Veröffentlichungstag der Anmeldung: 09.08.2017
(73) Patentinhaber: MTU Friedrichshafen GmbH, 88045 Friedrichshafen (DE)
(72) Erfinder: MARKIN, Oliver, 88048 Friedrichshafen (DE)
(86) Internationale Anmeldenummer: PCT/EP2015/072748
(87) Internationale Veröffentlichungsnummer: WO 2016/050939

(56) Entgegenhaltungen:
- EP-A2- 1 832 730
- DE-A1- 19 948 160
- JP-A- 2012 092 751

## Beschreibung

Die Erfindung betrifft ein Kühlsystem sowie eine Brennkraftmaschine mit einem solchen Kühlsystem.

Ein Kühlsystem der hier angesprochenen Art (EP 1 832 730 A2; DE 199 48 160 A1; JP 2012 092751 A) weist üblicherweise einen Kühlmittelkreislauf auf, der von einem flüssigen Kühlmittel zur Aufnahme von Wärme aus zu kühlenden Komponenten, beispielsweise einer Brennkraftmaschine, durchströmt wird. Beim Befüllen oder Nachfüllen von Kühlmittel oder durch gegebenenfalls bestehende Undichtigkeiten eines solchen Kühlsystems kann es zu Lufteinschlüssen kommen, welche sich nachteilig auf eine Kühlleistung des Kühlsystems auswirken. Hierzu ist bei bekannten Kühlsystemen vorgesehen, dass eine Entlüftungsleitung mit einer zu kühlenden Komponente, die über eine Kühlmittelleitung mit Kühlmittel versorgt wird, zur Entlüftung der Komponente fluidverbunden ist. Dabei ist die Entlüftungsleitung von der Kühlmittelleitung verschieden und dient nicht der Zuführung von Kühlmittel, sondern vielmehr spezifisch der Entlüftung der Komponente. Die Entlüftungsleitung wird typischerweise zu einem Blasenabscheider des Kühlsystems geführt, in den in der Regel eine Vielzahl von verschiedenen Komponenten kommender Entlüftungsleitungen mündet, oder die Entlüftungsleitung wird in einen Ausgleichsbehälter für den Kühlmittelkreislauf geführt, wobei die Luft in dem Blasenabscheider oder dem Sammelbehälter von dem Kühlmittel getrennt werden kann. Um den Blasenabscheider oder den Ausgleichsbehälter zu erreichen, sind jedenfalls von Komponenten, die weiter entfernt von diesen angeordnet sind, lange Entlüftungsleitungen nötig, die insbesondere an einer Brennkraftmaschine in komplexer Weise verlegt werden müssen. Hieraus ergeben sich ein erheblicher Konstruktions-, Fertigungs-, Montage- und Qualifizierungsaufwand sowie hohe Entwicklungskosten. Des Weiteren kann die Zugänglichkeit solcher langen Leitungen nicht überall gewährleistet werden, was die Montage entweder aufwendig und teuer oder eine potenzielle Nachkonstruktion nötig macht. Um die Entlüftungsleitungen weniger anfällig gegenüber Vibrationen und einem gegebenenfalls daraus resultierenden Bruch zu machen, müssen diese in regelmäßigen Abständen gehaltert werden. Dies bedingt insbesondere, dass lange Entlüftungsleitungen an verschiedenen Bauteilen befestigt werden, wobei Toleranzen ausgeglichen werden müssen beziehungsweise ein nicht möglicher Toleranzausgleich zu Störungen eines Serienmontageprozesses führen kann. Werden die Entlüftungsleitungen verspannt montiert, kann dies zum Bruch der Leitungen im Betrieb führen. Als weiteres Problem ergibt sich, dass eine Halterung von Entlüftungsleitungen an gewünschten Stellen häufig nicht möglich ist, weil andere Bauteile im Weg sind. Es müssen dann größere Abstände durch die Entlüftungsleitungen frei schwingend überwunden werden. Dabei steigt die Schwingungsanfälligkeit der Entlüftungsleitungen mit ihrer frei schwingenden Länge. Als weiteres Problem tritt hinzu, dass den verschiedenen Entlüftungsleitungen bei zentraler Einspeisung in einen Blasenabscheider oder einen Ausgleichsbehälter Blenden zugeordnet werden müssen, die durch verschiedene Durchmesser gewährleisten, dass verschiedene Druckniveaus der zu entlüftenden Komponenten ausgeglichen werden. Dabei müssen teilweise Blenden mit einem Strömungsdurchmesser von 1 mm oder weniger verwendet werden, wobei hohe Strömungswiderstände entstehen und eine Verstopfungsgefahr auftritt, beispielsweise wenn Partikel im Kühlmittel vorhanden sind.

Der Erfindung liegt die Aufgabe zugrunde, ein Kühlsystem und eine Brennkraftmaschine mit einem solchen Kühlsystem zu schaffen, wobei die genannten Nachteile nicht auftreten.

Die Aufgabe wird gelöst, indem der Gegenstand des unabhängigen Anspruchs 1 geschaffen wird. Vorteilhafte Ausgestaltungen ergeben sich aus den Unteransprüchen. Die Aufgabe wird insbesondere gelöst, indem ein Kühlsystem geschaffen wird, welches wenigstens eine erste zu kühlende Komponente aufweist, in welche eine erste Kühlmittelleitung mündet, wobei eine von der ersten Kühlmittelleitung verschiedene, erste Entlüftungsleitung mit der ersten Komponente zur Entlüftung der ersten Komponente dergestalt fluidverbunden ist, dass die erste Entlüftungsleitung in eine zweite Kühlmittelleitung mündet, wobei die zweite Kühlmittelleitung als Kühlmittelpfad in einer zweiten zu kühlenden Komponente ausgebildet ist oder alternativ die erste Entlüftungsleitung in die zweite Kühlmittelleitung außerhalb einer zu kühlenden Komponente mündet. Die von der ersten Komponente ausgehende Entlüftungsleitung wird also nicht zu einer zentralen Einspeisestelle wie einem Ausgleichsbehälter oder einem Blasenabscheider geführt, sondern vielmehr - insbesondere dezentral - in eine zweite Kühlmittelleitung, sodass die aus der ersten Komponente abgeführte Luft durch die zweite Kühlmittelleitung entlang des Kühlmittelkreislaufs weiter gefördert werden kann. Durch diese dezentrale Ausgestaltung kann die Entlüftungsleitung insbesondere auch bei entfernter Anordnung der ersten zu kühlenden Komponente von einem Ausgleichsbehälter kürzer ausgebildet werden, als wenn eine zentrale Einleitungsstelle und eine Zusammenführung mehrerer Entlüftungsleitungen vorgesehen wäre. Dadurch können mit langen Entlüftungsleitungen verbundene Nachteile - insbesondere konstruktiver Art und in Hinblick auf eine Halterung und Schwingungsanfälligkeit - zumindest weitgehend - vorzugsweise vollständig - vermieden werden. Ferner besteht keine Verwechslungsgefahr von Blenden mehr. Vielmehr können für verschiedene Entlüftungsleitungen identische Blendendurchmesser eingesetzt werden, sodass Gleichteile verwendet werden können. Da es nicht mehr eines Ausgleichs verschiedener Druckniveaus einer Vielzahl von Komponenten an einer zentralen Einleitungsstelle bedarf, können auch Blendendurchmesser größer gewählt werden, sodass eine Verstopfungsgefahr durch im Kühlmittel vorhandene Partikel vermieden wird.

Das Kühlsystem ist vorzugsweise eingerichtet zur Verwendung eines flüssigen Kühlmittels. Dabei bedeutet der Begriff "flüssig" hier insbesondere, dass das Kühlmittel unter den in dem Kühlsystem herrschenden Bedingungen, insbesondere den dort im Betrieb herrschenden Drücken und Temperaturen, in flüssigem Aggregatzustand vorliegt. Insbesondere liegt das Kühlmittel bevorzugt bei Normalbedingungen, also insbesondere bei 1013 mbar und 25° C in flüssiger Form vor. Solche Kühlmittel weisen vorzugsweise eine höhere Wärmekapazität auf als insbesondere gasförmige Kühlmittel. Sie können daher bei kleinerem Volumen- und/oder Massenstrom größere Wärmemengen transportieren und ermöglichen damit eine effizientere Kühlung. Besonders bevorzugt ist das Kühlsystem eingerichtet zur Verwendung von Wasser, vorzugsweise als Gemisch mit wenigstens einem Frostschutzmittel - beispielsweise Glykol -, als Kühlmittel. Dabei zeichnet sich Wasser durch eine besonders hohe Wärmekapazität aus. Es besteht allerdings das Problem, dass die Wärmekapazität eines in einem betrachteten Leitungsabschnitt vorhandenen Gemischs aus Kühlmittel und Luft im Vergleich zu reinem Kühlmittel herabgesetzt und so die Effizienz der Kühlung vermindert ist. Ferner können sich an geodätisch hoch gelegenen Stellen zu kühlender Komponenten Luftpolster bilden, die gegebenenfalls einen Kühlmitteldurchfluss deutlich reduzieren oder sogar vollständig zum Erliegen bringen können. Daher bedarf es für eine Verbesserung der Kühlleistung eines solchen Kühlsystems einer Entlüftung zu kühlender Komponenten.

Unter einer zu kühlenden Komponente wird insbesondere ein Teil, insbesondere ein Bauteil oder Funktionsteil, einer Einrichtung verstanden, die mittels des Kühlsystems gekühlt werden soll. Insbesondere kann es sich hierbei um ein Teil, Bauteil oder Funktionsteil einer Brennkraftmaschine handeln, beispielsweise ein Turbinengehäuse oder ein Verdichtergehäuse eines Abgasturboladers oder ein Kurbelgehäuse.

Unter einer Kühlmittelleitung wird insbesondere eine Leitung verstanden, die eingerichtet ist zur Führung von Kühlmittel, nämlich zur Zuführung, zur Durchleitung und/oder zur Abführung von Kühlmittel zu, durch oder aus einer zu kühlenden Komponente zum Zwecke der Kühlung der zu kühlenden Komponente. Dabei ist eine Kühlmittelleitung insbesondere von ihrem Querschnitt her so ausgelegt, dass eine zu kühlende Komponente mit von einem zu deren Kühlung ausreichenden Massen- oder Volumenstrom an Kühlmittel durchströmt werden kann. Eine solche Kühlmittelleitung kann als von der zu kühlenden Komponente separate, jedoch mit dieser fluidverbundene Leitung, aber auch als Kühlmittelpfad innerhalb einer zu kühlenden Komponente, beispielsweise durch ein doppelwandig ausgebildetes Gehäuse, gebildet sein. Kühlmittelleitungen werden bevorzugt so angeordnet, dass eine effektive und effiziente Kühlmittelführung - insbesondere in Hinblick auf einen Druckverlust, eine Strömungsgeschwindigkeit, Kavitationen, und andere relevante Bedingungen - zu allen zu kühlenden Komponenten gewährleistet ist.

Unter einer Entlüftungsleitung wird insbesondere eine Leitung verstanden, die zur Entlüftung einer zu kühlenden Komponente vorgesehen und insbesondere eingerichtet ist, um Luft oder ein Kühlmittel/Luft-Gemisch aus der zu kühlenden Komponente abzuführen. Dabei ist ein zum Zwecke der Entlüftung über die Entlüftungsleitung aus der zu kühlenden Komponente abgeführtes Kühlmittel/Luft-Gemisch luftreicher als ein gegebenenfalls durch eine Kühlmittelleitung strömendes Kühlmittel/Luft-Gemisch. Zum Zwecke einer effizienten Entlüftung ist die Entlüftungsleitung vorzugsweise so an der zu kühlenden Komponente angeordnet, dass ihr im Wesentlichen Luft zugeführt wird, wobei es jedoch insbesondere möglich ist, dass durch in die Entlüftungsleitung gelangende Luftblasen Kühlmittel mitgerissen wird. Dadurch reichert sich in der Entlüftungsleitung jedenfalls im Vergleich zu der Kühlmittelleitung Luft an, und der Kühlmittelanteil an dem durch die Entlüftungsleitung geführten Gemisch ist deutlich geringer als in der Kühlmittelleitung. Da ferner die Entlüftungsleitung keinen zur Kühlung der zu kühlenden Komponente ausreichenden Massen-oder Volumenstrom des Kühlmittels führen muss, weist sie vorzugsweise einen kleineren Querschnitt auf als die Kühlmittelleitung. Entlüftungsleitungen werden bevorzugt so an einer zu kühlenden Komponente angeordnet, dass geeignete Druckniveaus erreicht werden oder erhalten bleiben, um eine Strömung des Kühlmittels zu gewährleisten. Ferner werden die Entlüftungsleitungen bevorzugt möglichst kurz ausgestaltet.

Unter Entlüftung wird hier insbesondere verstanden, dass Luft aus einer einer zu kühlenden Komponente zugeordneten Kühlmittelleitung oder einem Kühlmittelpfad derselben abgeführt wird, um die Effizienz der Kühlung und den Durchfluss des Kühlmittels durch die zu kühlende Komponente zu verbessern.

Entlüftungsleitungen werden bevorzugt, soweit dies möglich ist, steigend verlegt, um eine effektive Entlüftung zu gewährleisten.

Mit der ersten zu kühlenden Komponente sind insbesondere mindestens zwei Leitungen fluidverbunden, nämlich die erste Kühlmittelleitung einerseits, und die von dieser verschiedene und vorzugsweise auch von dieser separate, insbesondere also getrennt angeordnete, erste Entlüftungsleitung, wobei die Kühlmittelleitung im Unterschied zu der Entlüftungsleitung eingerichtet ist, um der zu kühlenden Komponente einen zu deren Kühlung ausreichenden Massen- oder Volumenstrom an Kühlmittel zuzuführen, wobei die Entlüftungsleitung eingerichtet ist, um eine Entlüftung der ersten Komponente sicherzustellen. Die zu kühlende Komponente ist vorzugsweise zusätzlich mit einer weiteren Kühlmittelleitung - als dritter Leitung - fluidverbunden, über welche Kühlmittel abgeführt wird, nachdem es die zu kühlende Komponente durchströmt hat. Die Entlüftungsleitung dient also insbesondere nicht der Abfuhr von Kühlmittel, sondern der Entlüftung, vorzugsweise allein der Entlüftung.

Die Entlüftungsleitung ist bevorzugt mit einem Kühlmittelpfad innerhalb der ersten Komponente fluidverbunden. Ein solcher Kühlmittelpfad, der selbst auch eine Kühlmittelleitung darstellt, wird besonders bevorzugt durch ein doppelwandig oder mehrwandig ausgestaltetes Gehäuse der ersten Komponente ausgebildet. Indem die Entlüftungsleitung in diesen Kühlmittelpfad mündet, kann die erste Komponente sehr effizient entlüftet werden. Vorzugsweise zweigt die erste Entlüftungsleitung aus der ersten Komponente, insbesondere aus dem Kühlmittelpfad, ab, oder sie geht von der ersten zu kühlenden Komponente, vorzugsweise von dem Kühlmittelpfad, aus.

Die erste Entlüftungsleitung mündet - vorzugsweise stromabwärts der ersten Komponente - in die zweite Kühlmittelleitung, wobei sich der Begriff "stromabwärts" hier insbesondere auf die Strömungsrichtung der abgeführten Luft aus der ersten Komponente bezieht. Die Luft oder das luftreiche Kühlmittel/Luft-Gemisch wird also aus der ersten Komponente entlang der ersten Entlüftungsleitung abgeführt und in die zweite Kühlmittelleitung eingeleitet.

Die zweite Kühlmittelleitung ist vorzugsweise stromabwärts - bezogen auf einen Kühlmittelkreislauf des Kühlsystems - der ersten Kühlmittelleitung angeordnet. Es ist insbesondere möglich, dass die zweite Kühlmittelleitung - als dritte Leitung - aus der ersten zu kühlenden Komponente abzweigt und/oder direkt mit dieser fluidverbunden ist, um Kühlmittel aus der ersten zu kühlenden Komponente abzuführen. Weiterhin ist es möglich, dass die zweite Kühlmittelleitung nicht unmittelbar mit der ersten zu kühlenden Komponente in Fluidverbindung ist, jedoch fluidisch in Reihe stromabwärts der ersten zu kühlenden Komponente im Kühlmittelkreislauf des Kühlsystems angeordnet ist. Es ist aber auch möglich, dass die zweite Kühlmittelleitung parallel zu der ersten Kühlmittelleitung in dem Kühlsystem angeordnet ist, beispielsweise in einem parallelen Kühlzweig des Kühlsystems.

Gemäß der Erfindung ist weiterhin vorgesehen, dass die zweite Kühlmittelleitung als Kühlmittelpfad in einer zweiten zu kühlenden Komponente ausgebildet ist. Dies bedeutet insbesondere, dass eine zweite zu kühlende Komponente vorgesehen ist, welche einen integralen Kühlmittelpfad, beispielsweise ausgebildet durch ein doppelwandiges Gehäuse der zweiten Komponente, als zweite Kühlmittelleitung aufweist, wobei die erste Entlüftungsleitung in diesen Kühlmittelpfad mündet. Die aus der ersten zu kühlenden Komponente abgeführte Luft kann also in der zweiten zu kühlenden Komponente wieder in den Kühlmittelkreislauf geführt und von dort - gegebenenfalls über weitere Kühlmittelleitungen - weitertransportiert werden. Insbesondere dann, wenn die erste Komponente und die zweite Komponente zueinander benachbart angeordnet sind, ergeben sich so sehr kurze Entlüftungsleitungen.

Alternativ ist es möglich, dass die zweite Kühlmittelleitung zu der zweiten zu kühlenden Komponente führt, wobei die erste Entlüftungsleitung in die zweite Kühlmittelleitung außerhalb der zweiten zu kühlenden Komponente mündet. Es ist also auch eine Ausgestaltung möglich, bei der die Entlüftungsleitung in eine Kühlmittelleitung mündet, die nicht eine zu kühlende Komponente durchsetzt, sondern beispielsweise zu einer zu kühlenden Komponente oder von einer zu kühlenden Komponente weg führt. Ebenso ist es möglich, dass die zweite Kühlmittelleitung zu einem Ausgleichsbehälter des Kühlsystems führt und insbesondere direkt mit diesem in Fluidverbindung ist. Weiterhin ist es möglich, dass die zweite Kühlmittelleitung zu einem Luftabscheider des Kühlsystems führt und insbesondere mit diesem direkt fluidverbunden ist.

Gemäß der Erfindung ist vorgesehen, dass die erste zu kühlende Komponente als Turbinengehäuse eines Abgasturboladers ausgebildet ist. Die zweite zu kühlende Komponente ist als Verdichtergehäuse des Abgasturboladers ausgebildet. Es kann so eine besonders kurze Entlüftungsleitung vorgesehen werden, welche aus der ersten Komponente, nämlich dem Turbinengehäuse, abzweigt und in die zweite Komponente, nämlich das dem Turbinengehäuse unmittelbar benachbarte Verdichtergehäuse, einmündet.

Es ist auch möglich, dass die erste Komponente als Kurbelgehäuse einer Brennkraftmaschine ausgebildet ist.

Da die bei dem Kühlsystem bevorzugt vorgesehenen, vergleichsweise kurzen Entlüftungsleitungen weniger schwingungsanfällig sind als längere Entlüftungsleitungen, können diese aus festen Materialien, insbesondere aus Metall oder einem Kunststoff gefertigt werden. Als Material kann bevorzugt auch Stahl verwendet werden.

Das Kühlsystem ist bevorzugt kompakt und insbesondere mit einer möglichst geringen Anzahl von vorzugsweise kurzen Entlüftungsleitungen ausgestaltet.

Vorzugsweise ist das Kühlsystem als geschlossenes Dauerentlüftungssystem ausgestaltet.

Durch eine Anordnung des Luftabscheiders in oder an einer Kühlmittelleitung des Kühlsystems wird diese und auch das Kühlsystem insgesamt dauerhaft und im Betrieb kontinuierlich entlüftet. Dies bedeutet insbesondere, dass zu jedem Zeitpunkt bei einem Betrieb des Kühlsystems das Kühlmittel an oder durch den mindestens einen Luftabscheider strömt und vorzugsweise in dem Kühlmittelstrom vorhandene Luftanteile abgeschieden werden.

Das Kühlsystem kann geschlossen arbeiten, insbesondere als geschlossenes Dauerentlüftungssystem ausgebildet sein, sodass vorzugsweise die abgeschiedene Luft nicht direkt an eine Atmosphäre abgegeben wird, sondern insbesondere in einem Auffangbehältnis gespeichert wird. Ein geschlossenes Kühlsystem ermöglicht einen gegenüber einem offenen System höheren Druck, sodass ein entsprechendes Kühlmittel einen höheren Siedepunkt aufweist, wodurch wiederum eine zulässige Kühlmitteltemperatur erhöht werden kann.

Gemäß einer Weiterbildung der Erfindung ist vorgesehen, dass im Betrieb des Kühlsystems in der ersten Kühlmittelleitung ein erster Druck herrscht, wobei in der zweiten Kühlmittelleitung ein zweiter Druck herrscht, wobei der erste Druck größer ist als der zweite Druck. Vorzugsweise wird das Kühlmittel durch Druckunterschiede entlang des Kühlsystems und insbesondere entlang eines Kühlmittelkreislaufs des Kühlsystems gefördert. Dabei ist eine Strömungsrichtung des Kühlmittels insbesondere durch verschiedene Druckniveaus innerhalb des Kühlsystems vorgegeben. Dadurch, dass der Druck in der zweiten Kühlmittelleitung im Betrieb des Kühlsystems niedriger ist als der Druck in der ersten Kühlmittelleitung, wird sichergestellt, dass die der ersten zu kühlenden Komponente entnommene Luft von dieser weg gefördert und in die zweite Kühlmittelleitung eingespeist wird, sodass sich eine definierte Strömungsrichtung bei der Entlüftung ergibt. Die Entlüftung der ersten zu kühlenden Komponente erfolgt also insbesondere druckgetrieben.

Gemäß einer Weiterbildung der Erfindung ist vorgesehen, dass die erste Kühlmittelleitung eine erste Querschnittsfläche aufweist, wobei die erste Entlüftungsleitung eine zweite Querschnittsfläche aufweist, wobei die erste Querschnittsfläche größer ist als die zweite Querschnittsfläche. Dies ist vorteilhaft, weil bestimmungsgemäß die Entlüftungsleitung lediglich der Entlüftung der ersten zu kühlenden Komponente dienen soll, während die erste Kühlmittelleitung vorgesehen ist, um der ersten zu kühlenden Komponente einen zu deren Kühlung ausreichenden Massen- oder Volumenstrom an Kühlmittel zuzuführen. Durch entsprechend gewählte Querschnittsflächen wird sichergestellt, dass die verschiedenen Leitungen ihren verschiedenen Bestimmungen genügen können, und im Übrigen auch, dass nicht in unerwünschter Weise ein zu hoher Kühlmittelstrom entlang der Entlüftungsleitung gefördert wird, was ansonsten eine mangelhafte Funktion des Kühlsystems zur Folge haben könnte.

Alternativ oder zusätzlich weist die zweite Kühlmittelleitung eine dritte Querschnittsfläche auf, die größer ist als die zweite Querschnittsfläche der ersten Entlüftungsleitung.

Die erste und/oder die dritte Querschnittsfläche ist/sind vorzugsweise um einen Faktor von mindestens 16, vorzugsweise von mindestens 16 bis höchstens 400, vorzugsweise von mindestens 25 bis höchsten 225, vorzugsweise von mindestens 36 bis höchstens 100, vorzugsweise von mindestens 25 bis höchstens 49, vorzugsweise von mindestens 25 bis höchstens 36, größer als die zweite Querschnittsfläche. Entsprechend ergibt sich, das die erste und/oder die zweite Kühlmittelleitung bei kreisförmigem Querschnitt einen ersten beziehungsweise dritten Durchmesser oder Radius aufweist/aufweisen, wobei die erste Entlüftungsleitung - ebenfalls bei kreisförmigem Querschnitt - einen zweiten Durchmesser oder Radius aufweist, wobei der erste und/oder der dritte Durchmesser oder Radius größer ist/sind als der zweite Durchmesser oder Radius, nämlich vorzugsweise um einen Faktor von mindestens 4, vorzugsweise bis höchstens 20, vorzugsweise von mindestens 5 bis höchstens 15, vorzugsweise von mindestens 6 bis höchstens 10, vorzugsweise von mindestens 5 bis höchstens 7, besonders bevorzugt von mindestens 5 bis höchstens 6.

Es ist möglich, dass die erste Querschnittsfläche der ersten Kühlmittelleitung und die dritte Querschnittsfläche der zweiten Kühlmittelleitung gleich groß sind; es ist aber auch möglich, dass sie verschieden groß sind. Sie können darüber hinaus eine gleiche oder verschiedene Form oder Geometrie aufweisen.

Bei einem Ausführungsbeispiel des Kühlsystems weist eine Kühlmittelleitung bevorzugt einen Leitungsdurchmesser von 40 mm oder mehr auf. Eine Entlüftungsleitung weist bevorzugt einen Leitungsdurchmesser von mindestens 5 mm bis höchstens 10 mm, vorzugsweise von mindestens 6 mm bis höchstens 8 mm, vorzugsweise von 7 mm auf.

Allgemein zeigt sich, dass der Querschnitt einer Entlüftungsleitung in der Regel unabhängig von dem benötigten Kühlmittel-Volumenstrom einer zu kühlenden Komponente gewählt wird. Im Gegenteil wird hier bevorzugt eine möglichst kleine Rohrleitungsgröße verwendet, um den Kühlmittelstrom entlang der Entlüftungsleitung gering zu halten, da dieser nicht zur Kühlung genutzt werden kann.

Gemäß einer Weiterbildung der Erfindung ist vorgesehen, dass die erste Entlüftungsleitung mit der ersten zu kühlenden Komponente an einer Anschlussstelle in Fluidverbindung ist, die höher als die, das heißt insbesondere geodätisch oberhalb der Mündung der ersten Kühlmittelleitung in die erste zu kühlende Komponente angeordnet ist. Mit dem Begriff "geodätisch oberhalb" ist hier insbesondere angesprochen, dass durch die Schwerkraft eine ausgezeichnete Richtung vorgegeben ist, die auch als vertikale Richtung bezeichnet wird, wobei bei bestimmungsgemäßer Anordnung des Kühlsystems eine dem Erdmittelpunkt zugewandte Seite desselben als geodätisch unten und eine dem Erdmittelpunkt abgewandte Seite als geodätisch oben bezeichnet wird. Dass also die Anschlussstelle für die erste Entlüftungsleitung geodätisch oberhalb der Mündung der ersten Kühlmittelleitung angeordnet ist, bedeutet insbesondere, dass diese - in vertikaler Richtung gesehen - über der Mündung der ersten Kühlmittelleitung angeordnet ist. Hierdurch wird gewährleistet, dass durch die erste Kühlmittelleitung in die erste Komponente einströmende Luft nach oben aufsteigen kann, wobei sie oberhalb der Mündungsstelle der ersten Kühlmittelleitung in die Entlüftungsleitung entweichen kann. Besonders bevorzugt ist die Anschlussstelle für die Entlüftungsleitung an einer geodätisch höchsten Stelle der ersten Komponente angeordnet. Dies hat insbesondere den Vorteil, dass sich in der ersten Komponente befindliche Luft an der geodätisch höchsten Stelle sammeln und von dort durch die Entlüftungsleitung abgeführt werden kann. So kann insbesondere die Ausbildung eines Luftpolsters an der geodätisch höchsten Stelle der ersten Komponente vermieden werden.

Es ist möglich, dass die erste Kühlmittelleitung geodätisch an einer Unterseite der ersten Komponente in diese mündet. Das Kühlmittel strömt dann innerhalb der ersten zu kühlenden Komponente von unten nach oben und - abhängig von der Mündungsstelle einer das Kühlmittel aus der ersten Komponente abführenden Kühlmittelleitung - wieder zurück nach unten, oder es wird an einer geodätisch oberhalb der Mündung der ersten Kühlmittelleitung gelegenen Stelle aus der ersten Komponente abgeführt.

Die Mündung der ersten Entlüftungsleitung in die zweite Kühlmittelleitung kann an einer geodätisch unten gelegenen oder an einer geodätisch oben gelegenen Stelle, insbesondere in eine zweite zu kühlende Komponente, erfolgen. Vorteilhaft an einer Einmündung geodätisch oben in einen Kühlmittelpfad einer zweiten zu kühlenden Komponente ist, dass die in den Kühlmittelpfad einmündende Luft dann in der zweiten Komponente nicht aufsteigen muss, sondern geodätisch oben bleiben und vorzugsweise hier wieder aus der zweiten Komponente mittels einer weiteren Entlüftungsleitung abgeführt werden kann.

Gemäß einer Weiterbildung der Erfindung ist vorgesehen, dass das Kühlsystem einen Luftabscheider aufweist, der - in Bezug auf die Strömungsrichtung des Kühlmittels - stromabwärts der Mündung der ersten Entlüftungsleitung in die zweite Kühlmittelleitung angeordnet ist. Der Luftabscheider ist vorzugsweise insbesondere mit der zweiten Kühlmittelleitung fluidisch in Reihe angeordnet, wobei die zweite Kühlmittelleitung entweder direkt in den Luftabscheider mündet, oder wobei der Luftabscheider stromabwärts der zweiten Kühlmittelleitung - in Strömungsrichtung des Kühlmittels gesehen - angeordnet ist. Mit dem Luftabscheider ist eine zweite Entlüftungsleitung fluidverbunden. Somit ist es möglich, entlang der zweiten Kühlmittelleitung geförderte Luft mittels des Luftabscheiders von ebenfalls entlang der zweiten Kühlmittelleitung gefördertem Kühlmittel zu trennen und durch die zweite Entlüftungsleitung abzuführen.

Unter einem Luftabscheider wird insbesondere eine Vorrichtung verstanden, die eingerichtet ist, um von einem Fluidstrom umfasste Luft von flüssigen Anteilen des Fluidstroms abzutrennen. Der Luftabscheider ist insbesondere eingerichtet, um die abgetrennte Luft der zweiten Entlüftungsleitung zuzuführen und so den Kühlmittelkreislauf des Kühlsystems zu entlüften. Dem steht nicht entgegen, dass in der Praxis eine vollständige Trennung von Luft und Kühlmittel in dem Luftabscheider gegebenenfalls nicht gelingt, wobei insbesondere auch flüssiges Kühlmittel mit der abgetrennten Luft in die zweite Entlüftungsleitung gelangen kann. Das in der zweiten Entlüftungsleitung geführte Luft/Kühlmittel-Gemisch ist aber jedenfalls luftreicher und kühlmittelärmer als das in den Luftabscheider einströmende Kühlmittel/Luft-Gemisch. Entsprechend ist ein stromabwärts des Luftabscheiders in einer von diesem kommenden Kühlmittelleitung strömendes Kühlmittel/Luft-Gemisch kühlmittelreicher und luftärmer als das in den Luftabscheider einströmende Kühlmittel/Luft-Gemisch.

Vorzugsweise weist der Luftabscheider ein Abscheidemittel auf, das eingerichtet ist, um Luft aus einem den Luftabscheider durchsetzenden Kühlmittelstrom abzuscheiden und der zweiten Entlüftungsleitung zuzuführen. Das Abscheidemittel ist vorzugsweise als in dem den Luftabscheider durchsetzenden Kühlmittelstrom angeordnete Lippe oder Lamelle ausgebildet. Die Lippe oder Lamelle ist vorzugsweise derart angeordnet, dass sie durch den Luftanteil und den flüssigen Kühlmittelanteil des Kühlmittelstroms derart angeströmt wird, dass sie an einer ersten Seite von dem Luftanteil und an einer zweiten Seite von dem flüssigen Kühlmittel passiert wird, sodass die an der ersten Seite der Lippe oder Lamelle abgeschiedene Luft aus dem Kühlmittelkreislauf entfernt werden kann. Die Lippe oder Lamelle ist insbesondere an einer geodätisch oberen Seite des Luftabscheiders angeordnet und ragt ausgehend von dort schräg zur und entgegen der Strömungsrichtung des Kühlmittels gesehen in den Kühlmittelstrom hinein. Oberhalb der Lippe oder Lamelle ist bevorzugt eine Öffnung in dem Luftabscheider vorgesehen, in welchen die zweite Entlüftungsleitung mündet. Auf diese Weise kann durch die Lippe oder Lamelle Luft aus dem Kühlmittelstrom abgeschöpft und der zweiten Entlüftungsleitung zugeführt werden.

Die Lippe oder Lamelle ist bevorzugt löffelförmig ausgebildet, woraus sich eine besonders gute Abschöpfwirkung für Luft ergibt. Dabei werden insbesondere Luftanteile, die in der Regel geodätisch oben strömen, abgeschöpft, sodass diese oben strömenden Luftanteile von der löffelförmigen Lamelle oder Lippe an deren erster Seite abgeleitet werden, wobei das die Lippe oder Lamelle anströmende Kühlmittel - falls es mit der Lippe oder Lamelle kollidiert - durch die Löffelform in einer turbulenten Bewegung zurückgeworfen und an der zweiten Seite der Lippe oder Lamelle vorbeigespült wird.

Vorzugsweise ist der Luftabscheider in eine Kühlmittelleitung des Kühlsystems integriert oder direkt mit einer Kühlmittelleitung, beispielsweise mit der zweiten Kühlmittelleitung, in Fluidverbindung. Er ist somit in den Kühlmittelkreislauf eingebunden. Auch hierdurch kann das Kühlsystem sehr kompakt ausgestaltet werden.

Das Abscheidemittel des Luftabscheiders weist bevorzugt ein Material auf oder besteht aus einem Material, ausgewählt aus einer Gruppe bestehend aus Aluminium, Kupfer, Stahl, Kunststoff, Gummi, Carbon, einer Metalllegierung, und einem Verbundwerkstoff.

Das Kühlsystem umfasst bevorzugt einen Kühlmittelkreislauf mit Kühlmittelleitungen zur Förderung des Kühlmittels entlang des Kühlmittelkreislaufs, wenigstens eine zu kühlende Komponente, einen Wärmeübertrager zur Kühlung des Kühlmittels, wobei das Kühlmittel entlang des Kühlmittelkreislaufs sowohl durch die wenigstens eine zu kühlende Komponente als auch durch den Wärmeübertrager strömt, und wenigstens eine Fördereinrichtung zur Förderung des Kühlmittels entlang des Kühlmittelkreislaufs. Die Fördereinrichtung ist bevorzugt als Pumpe ausgebildet. Insbesondere erfolgt die Förderung des Kühlmittels entlang des Kühlmittelkreislaufs bevorzugt durch Erzeugen verschiedener Druckniveaus in dem Kühlmittelkreislauf und durch Förderung des Kühlmittels entlang von Druckgradienten.

Der Luftabscheider ist vorzugsweise in einem Bereich des Kühlmittelkreislaufs angeordnet, der ein niedrigeres Druckniveau aufweist, als es dem höchsten Druckniveau des Kühlmittelkreislaufs - insbesondere unmittelbar stromabwärts der Fördereinrichtung - entspricht, besonders bevorzugt in einem Bereich des Kühlmittelkreislaufs, der ein niedrigstes Druckniveau aufweist. Es ist dann besonders effizient möglich, Luft durch eine aufsteigende, zweite Entlüftungsleitung, welche in den Luftabscheider mündet, abzuführen.

Gemäß einer Ausgestaltung der Erfindung ist bevorzugt vorgesehen, dass die Mündung der ersten Entlüftungsleitung in die zweite Kühlmittelleitung derart beabstandet von dem Luftabscheider angeordnet ist, dass die in die zweite Kühlmittelleitung durch die erste Entlüftungsleitung eingebrachte Luft auf dem Strömungsweg zu dem Luftabscheider in der zweiten Kühlmittelleitung aufsteigen und sich in einem geodätisch oberen Bereich derselben sammeln kann. Zugleich ist die Mündung der ersten Entlüftungsleitung in die zweite Kühlmittelleitung vorzugsweise möglichst nah an dem Luftabscheider vorgesehen, sodass die in die zweite Kühlmittelleitung eingebrachte Luft über eine möglichst kurze Strecke entlang des Kühlmittelkreislaufs geführt wird. Die Beabstandung der Mündung von dem Luftabscheider stellt auch sicher, dass bereits in der zweiten Kühlmittelleitung befindliche Luft nicht verwirbelt wird. Zugleich wird bevorzugt sichergestellt, dass die Luft über die Mündung der ersten Entlüftungsleitung in die zweite Kühlmittelleitung nicht in ein Strömungstotgebiet eingeleitet wird, da sich sonst am Ort der Mündung ein Luftpolster bilden könnte.

Gemäß einer Weiterbildung der Erfindung ist vorgesehen, dass die zweite Kühlmittelleitung und/oder die zweite Entlüftungsleitung in einen Ausgleichsbehälter des Kühlsystems für Kühlmittel münden. Dies hat den Vorteil, dass in den Ausgleichsbehälter über die zweite Kühlmittelleitung und/oder die zweite Entlüftungsleitung eingebrachte Luft in dem Ausgleichsbehälter aufsteigen und von dem Kühlmittel getrennt werden kann.

Unter einem Ausgleichsbehälter wird hier insbesondere ein Reservoir für das Kühlmittel verstanden, welches dazu dient, Druck- und/oder Temperaturschwankungen im Kühlsystem auszugleichen, indem Kühlmittel aus dem Ausgleichsbehälter in den Kühlmittelkreislauf eingespeist oder aus dem Kühlmittelkreislauf in den Ausgleichsbehälter zurückgeführt werden kann. Dabei ist der Ausgleichsbehälter vorzugsweise Bestandteil des Kühlmittelkreislaufs.

Es wird ein Ausführungsbeispiel des Kühlsystems bevorzugt, bei welchem dieses einen Kühlmittelkreislauf mit einem Ausgleichsbehälter aufweist, der insbesondere Bestandteil des Kühlmittelkreislaufs ist. Der Ausgleichsbehälter ist selbst keine Kühlmittelleitung oder Entlüftungsleitung. Vorzugsweise ist er mit wenigstens einer Kühlmittelleitung und/oder wenigstens einer Entlüftungsleitung in Fluidverbindung.

Es ist möglich, dass das Kühlsystem mehr als eine erste zu kühlende Komponente aufweist. Zusätzlich oder alternativ ist es möglich, dass das Kühlsystem mehr als eine zweite zu kühlende Komponente aufweist. Bevorzugt weist das Kühlsystem eine Mehrzahl von Kühlmittelleitungen und/oder Entlüftungsleitungen auf. Dabei ist es möglich, dass zusätzlich zu wenigstens einer Entlüftungsleitung, die in eine weitere Kühlmittelleitung und/oder eine weitere zu kühlende Komponente mündet, auch wenigstens eine Entlüftungsleitung vorgesehen ist, welche direkt in den Ausgleichsbehälter mündet. Dabei ist es insbesondere möglich, dass eine solche Entlüftungsleitung keine direkte Fluidverbindung zu dem Luftabscheider aufweist. Weiterhin ist es möglich, dass eine Kühlmittelleitung, in welche eine Entlüftungsleitung mündet, mit dem Luftabscheider verbunden ist, wobei eine andere Kühlmittelleitung, in welche eine Entlüftungsleitung mündet, unter Umgehung des Luftabscheiders mit dem Ausgleichsbehälter verbunden ist. Eine direkte Entlüftung zu dem Ausgleichsbehälter hin kann insbesondere von zu kühlenden Komponenten erfolgen, welche in größerer räumlicher Nähe zu dem Ausgleichsbehälter angeordnet sind, während eine Entlüftung von Komponenten zu Kühlmittelleitungen oder anderen zu kühlenden Komponenten insbesondere angewendet werden kann bei Komponenten, die räumlich weiter von dem Ausgleichsbehälter entfernt angeordnet sind. Auf diese Weise können insbesondere kurze und auch für alle Komponenten ähnlich lange Entlüftungsleitungen verwendet werden.

Das hier vorgeschlagene Kühlsystem eignet sich besonders für einen Einsatz an verschiedenen Brennkraftmaschinen und/oder Fahrzeugen, da Abstimmungsarbeiten für eine konkrete Anwendung, beispielsweise auf einem Prüfstand, sowie damit verbundene Entwicklungs-und/oder Konstruktionsarbeiten beziehungsweise entsprechende Entwicklungsschleifen zum Reduzieren von Schwingungsbildungen in jeweiligen Entlüftungsleitungen vermieden werden können.

Es ist möglich, dass durch den Luftabscheider von Luftanteilen befreites Kühlmittel direkt in den Ausgleichsbehälter geführt wird. Alternativ oder zusätzlich ist es möglich, dass solches Kühlmittel von dem Luftabscheider direkt einer zu kühlenden Komponente zugeführt wird, ohne zuvor den Ausgleichsbehälter zu passieren.

Gemäß einer Weiterbildung der Erfindung ist vorgesehen, dass die zweite Kühlmittelleitung räumlich näher an dem Ausgleichsbehälter angeordnet ist, als die erste zu kühlende Komponente. Die aus der ersten Komponente abgeführte Luft wird so bei Einspeisung in die zweite Kühlmittelleitung näher zu dem Ausgleichsbehälter, damit zugleich entlang des Druckgradienten auf ein niedrigeres Druckniveau, gefördert.

Gemäß einer Weiterbildung der Erfindung ist vorgesehen, dass die zweite zu kühlende Komponente räumlich näher an dem Ausgleichsbehälter angeordnet ist, als die erste zu kühlende Komponente. Die aus der ersten Komponente abgeführte Luft wird so bei Einspeisung in die zweite Komponente näher zu dem Ausgleichsbehälter, damit zugleich entlang des Druckgradienten auf ein niedrigeres Druckniveau, gefördert.

Es ist möglich, dass aus der ersten Komponente abgeführte Luft einer zweiten Komponente zugeführt, aus dieser wiederum abgeführt und anschließend einer dritten Komponente zugeführt wird, wobei dies solange fortgesetzt werden kann, bis die Luft schließlich dem Luftabscheider und/oder dem Ausgleichsbehälter zugeführt wird. Alternativ ist es aber auch möglich, dass für die aus der ersten Komponente abgeführte Luft nur genau eine Zwischenstation in Form der zweiten Komponente vorgesehen ist, sodass diese nach Passieren der zweiten Komponente direkt dem Luftabscheider und/oder dem Ausgleichsbehälter zugeführt wird.

Die Aufgabe wird schließlich auch gelöst, indem eine Brennkraftmaschine geschaffen wird, welche ein Kühlsystem nach einem der zuvor beschriebenen Ausführungsbeispiele aufweist. Dabei ergeben sich in Zusammenhang mit der Brennkraftmaschine insbesondere die Vorteile, die bereits in Zusammenhang mit Kühlsystem erläutert wurden.

Die Brennkraftmaschine ist vorzugsweise als Hubkolbenmotor ausgebildet. Es ist möglich, dass die Brennkraftmaschine zum Antrieb eines Personenkraftwagens, eines Lastkraftwagens oder eines Nutzfahrzeugs eingerichtet ist. Bei einem bevorzugten Ausführungsbeispiel dient die Brennkraftmaschine dem Antrieb insbesondere schwerer Land- oder Wasserfahrzeuge, beispielsweise von Minenfahrzeugen, Zügen, wobei die Brennkraftmaschine in einer Lokomotive oder einem Triebwagen eingesetzt wird, oder von Schiffen. Auch ein Einsatz der Brennkraftmaschine zum Antrieb eines der Verteidigung dienenden Fahrzeugs, beispielsweise eines Panzers, ist möglich. Ein Ausführungsbeispiel der Brennkraftmaschine wird vorzugsweise auch stationär, beispielsweise zur stationären Energieversorgung im Notstrombetrieb, Dauerlastbetrieb oder Spitzenlastbetrieb eingesetzt, wobei die Brennkraftmaschine in diesem Fall vorzugsweise einen Generator antreibt. Auch eine stationäre Anwendung der Brennkraftmaschine zum Antrieb von Hilfsaggregaten, beispielsweise von Feuerlöschpumpen auf Bohrinseln, ist möglich. Weiterhin ist eine Anwendung der Brennkraftmaschine im Bereich der Förderung fossiler Roh- und insbesondere Brennstoffe, beispielswiese Öl und/oder Gas, möglich. Auch eine Verwendung der Brennkraftmaschine im industriellen Bereich oder im Konstruktionsbereich, beispielsweise in einer Konstruktions- oder Baumaschine, zum Beispiel in einem Kran oder einem Bagger, ist möglich. Die Brennkraftmaschine ist vorzugsweise als Dieselmotor, als Benzinmotor, als Gasmotor zum Betrieb mit Erdgas, Biogas, Sondergas oder einem anderen geeigneten Gas, ausgebildet. Insbesondere wenn die Brennkraftmaschine als Gasmotor ausgebildet ist, ist sie für den Einsatz in einem Blockheizkraftwerk zur stationären Energieerzeugung geeignet.

Die Erfindung wird im Folgenden anhand der Zeichnung näher erläutert. Dabei zeigen:
- Figur 1: eine schematische Darstellung eines ersten Ausführungsbeispiels einer Brennkraftmaschine mit einem Kühlsystem;
- Figur 2: eine Darstellung eines zweiten Ausführungsbeispiels einer Brennkraftmaschine mit einem Kühlsystem;
- Figur 3: eine Darstellung einer anderen Ansicht der Brennkraftmaschine gemäß Figur 2, und
- Figur 4: eine Schnittdarstellung durch ein Ausführungsbeispiel eines Luftabscheiders eines Ausführungsbeispiels eines Kühlsystems.

**Fig. 1** zeigt eine schematische Darstellung eines ersten Ausführungsbeispiels einer Brennkraftmaschine 1 mit einem Kühlsystem 3. Das Kühlsystem 3 weist eine erste zu kühlende Komponente 5 auf, in die eine erste Kühlmittelleitung 7 mündet. Eine von der ersten Kühlmittelleitung 7 verschiedene, erste Entlüftungsleitung 9 ist mit der ersten Komponente 5 zu deren Entlüftung fluidverbunden. Die erste Entlüftungsleitung 9 mündet in eine zweite Kühlmittelleitung 11.

Dabei ist hier die zweite Kühlmittelleitung 11 als Kühlmittelpfad 13 ausgebildet, der in einer zweiten zu kühlenden Komponente 15 ausgebildet ist, beispielsweise in Form eines doppelwandigen Gehäuses der zweiten Komponente 15.

Alternativ ist es auch möglich, dass die erste Entlüftungsleitung 9 außerhalb einer zu kühlenden Komponente in eine Kühlmittelleitung eines Kühlmittelkreislaufs 17 des Kühlsystems 3 mündet. Dies stellt sogar eine bevorzugte Ausgestaltung dar, da dann keine weiter Komponente mit der aus einer anderen Komponente entlüfteten Luft beaufschlagt wird. Ist allerdings eine geometrische Entfernung der zu entlüftenden Komponente von einem Abschöpfbauteil und/oder einem Ausgleichsbehälter des Kühlsystems 3 zu groß, ist es in Hinblick auf möglichst kurze und wenig vibrationsanfällige Entlüftungsleitungen vorteilhaft, in eine nähergelegene, weitere zu kühlende Komponente zu entlüften. Ist dagegen die zu entlüftende Komponente in räumlicher Nähe zu einem Ausgleichsbehälter angeordnet, wird bevorzugt direkt in den Ausgleichsbehälter entlüftet.

Im Betrieb des Kühlsystems 3 herrscht in der ersten Kühlmittelleitung 7 ein erster Druck, der größer ist als ein zweiter Druck, der in der zweiten Kühlmittelleitung 11 herrscht. Die Entlüftung der ersten Komponente 5 erfolgt also insbesondere druckgetrieben.

Die erste und/oder die zweite Kühlmittelleitung 7, 11 weist/weisen bevorzugt eine erste Querschnittsfläche auf, wobei die erste Entlüftungsleitung 9 eine zweite Querschnittsfläche aufweist, wobei die erste Querschnittsfläche größer ist als die zweite Querschnittsfläche, vorzugsweise um einen Faktor von mindestens 16, vorzugsweise bis höchstens 400, vorzugsweise von mindestens 25 bis höchstens 225, vorzugsweise von mindestens 36 bis höchstens 100, vorzugsweise von mindestens 25 bis höchstens 49, vorzugsweise von mindestens 25 bis höchstens 36.

Das Kühlsystem 3 weist hier einen Luftabscheider 19 auf, der stromabwärts der Mündung der ersten Entlüftungsleitung 9 in die zweite Kühlmittelleitung 11 angeordnet ist. Mit dem Luftabscheider 19 ist eine zweite Entlüftungsleitung 21 fluidverbunden. Der Luftabscheider 19 weist bevorzugt ein Abscheidemittel auf, das eingerichtet ist, um Luft aus einem den Luftabscheider 19 durchsetzenden Kühlmittelstrom abzuscheiden und der zweiten Entlüftungsleitung 21 zuzuführen.

Die zweite Entlüftungsleitung 21 mündet hier in einen Ausgleichsbehälter 23 des Kühlsystems 3 für Kühlmittel. Dabei dient der Ausgleichsbehälter 23 insbesondere zum Ausgleich thermisch bedingter Volumenschwankungen des Kühlmittels in dem Kühlmittelkreislauf 17, und als Blasenabscheider oder Trenneinrichtung, in welcher Luft aufsteigen und aus dem Kühlmittel entweichen und mithin aus dem Kühlmittelkreislauf 17 abgeführt werden kann. Dabei kann das Kühlsystem 3 als offenes System oder aber auch als geschlossenes System ausgebildet sein, wobei die Luft in letzterem Fall nicht an die Atmosphäre abgeführt, sondern vielmehr in dem Ausgleichsbehälter 23 gesammelt wird.

Die in Figur 1 dargestellte Anordnung der verschiedenen Komponenten 5, 15 gibt nicht deren tatsächliche räumliche Anordnung an der Brennkraftmaschine 1 wieder, sondern dient der strukturellen Erläuterung des Kühlsystems 3 und des Kühlmittelkreislaufs 17. Bevorzugt ist insbesondere die zweite Komponente 15 in räumlicher Nähe zu der ersten Komponente 5 angeordnet. Weiterhin ist die zweite Komponente 15 bevorzugt räumlich näher an dem Ausgleichsbehälter 23 angeordnet als die erste Komponente 5.

Der Kühlmittelkreislauf 17 des Kühlsystems 3 umfasst in dem Ausführungsbeispiel gemäß Figur 1 konkret folgende Elemente: Eine Mehrzahl von weiteren Kühlmittelleitungen sind hier sämtlich mit dem Bezugszeichen 25 gekennzeichnet, um die Darstellung zu vereinfachen. Weiterhin sind zusätzliche Entlüftungsleitungen vorgesehen, die hier zur Vereinfachung sämtlich mit dem Bezugszeichen 27 gekennzeichnet sind.

Das Kühlmittel wird mittels einer Fördereinrichtung 29, die als Pumpe ausgebildet ist, entlang des Kühlmittelkreislaufs 17 gefördert. Dabei umfasst der Kühlmittelkreislauf 17 als zu kühlende Komponenten insbesondere ein Kurbelgehäuse 31 der Brennkraftmaschine 1, einen Zylinderkopf 33 der Brennkraftmaschine 1, eine Abgasleitung 35, einen Ladeluftkühler 37, einen Öl-Wärmetauscher 39, und die bereits erwähnte, erste zu kühlende Komponente 5, die hier als Turbinengehäuse 41 eines Abgasturboladers 42 ausgebildet ist, sowie die zweite zu kühlende Komponente 15, die hier als Verdichtergehäuse 43 des Abgasturboladers 42 ausgebildet ist.

Bei dem hier dargestellten Ausführungsbeispiel wird also insbesondere das Turbinengehäuse 41 über die erste Entlüftungsleitung 9 in das Verdichtergehäuse 43 entlüftet.

Der Kühlmittelkreislauf 17 weist außerdem einen Kühlmittelwärmetauscher 45 zur Kühlung des Kühlmittels auf.

Es zeigt sich nun, dass bestimmte Komponenten in andere Komponenten entlüftet sein können, hier insbesondere das Turbinengehäuse 41 in das Verdichtergehäuse 43, wobei die dann in die zweite Kühlmittelleitung 11 entlüftete Luft über diese weitertransportiert wird und schließlich zwischen dem Ladeluftkühler 37 und dem Luftabscheider 19 wieder in eine weitere, zu dem Luftabscheider 19 führende Kühlmittelleitung 25 eingespeist wird, wobei die Luft dann in dem Luftabscheider 19 aus dem Kühlmittelstrom abgeschieden und über die zweite Entlüftungsleitung 21 dem Ausgleichsbehälter 23 zugeführt wird.

Andere Komponenten, die insbesondere räumlich näher an dem Luftabscheider 19 angeordnet sind, werden bevorzugt direkt in die unmittelbar mit dem Luftabscheider 19 fluidverbundene Kühlmittelleitung 25 zwischen dem Ladeluftkühler 37 und dem Luftabscheider 19 hinein entlüftet, ohne dass die entlüftete Luft zuvor durch eine weitere zu kühlende Komponente geführt wird. Dies ist beispielsweise bei dem Ladeluftkühler 37 selbst sowie bei dem Kurbelgehäuse 31 der Fall. Die entlüftete Luft beziehungsweise das entlang der Entlüftungsleitung 27 strömende Luft/Kühlmittel-Gemisch wird stromaufwärts des Luftabscheiders 19 und von diesem beabstandet in die Kühlmittelleitung 25 eingespeist, damit die Luft Zeit hat, noch vor dem Luftabscheider 19 in der Kühlmittelleitung 25 aufzusteigen und so besonders effizient in dem Luftabscheider 19 abgeschieden zu werden.

Weitere zu kühlende Komponenten, insbesondere solche, die in größerer räumlicher Nähe zu dem Ausgleichsbehälter 23 angeordnet sind, werden direkt über Entlüftungsleitungen 27 in den Ausgleichsbehälter 23 entlüftet. Dies ist hier insbesondere zusätzlich für das Kurbelgehäuse 31, für die Abgasleitung 35 und für den Öl-Wärmetauscher 39 der Fall.

Generell werden die Entlüftungsleitungen 9, 21, 27 bevorzugt so geführt, dass sie möglichst kurz ausgebildet sind, sodass sie nicht zum Aufschwingen neigen. Weiterhin kann die Zahl der Entlüftungsleitungen 9, 21, 27 gegenüber bekannten Ausführungen eines Kühlsystems deutlich reduziert werden.

Der Ausgleichsbehälter 23 ist bevorzugt an einer geodätisch höchsten Stelle des Kühlsystems 3 angeordnet, sodass die Luft zu dem Ausgleichsbehälter 23 durch die Entlüftungsleitungen 21, 27 aufsteigen kann, wobei ein Zurückströmen von Luft in die Entlüftungsleitungen 21, 27 vermieden wird.

Es zeigt sich auch, dass aus der ersten zu kühlenden Komponente 5 eine weitere Kühlmittelleitung 25 als dritte Leitung abzweigt, um das durch die erste Kühlmittelleitung 7 zur Kühlung zugeführte Kühlmittel wieder aus der zu kühlenden Komponente 5 abzuführen. Dabei wird deutlich, dass die erste Entlüftungsleitung 9 weder zur Zufuhr, noch zur Abfuhr von Kühlmittel dient, sondern tatsächlich spezifisch zu Entlüftung der ersten Komponente 5. Hierzu steht nicht im Widerspruch, dass durch die entlüftete Luft mitgerissenes Kühlmittel gegebenenfalls auch entlang der Entlüftungsleitung 9 geführt wird. Das entlang der ersten Entlüftungsleitung 9 geführte Luft/Kühlmittel-Gemisch ist jedenfalls sehr viel luftreicher und zugleich kühlmittelärmer als ein gegebenenfalls entlang der Kühlmittelleitung 25 von der ersten Komponente 5 abgeführtes Kühlmittel/Luft-Gemisch, falls das entlang dieser Kühlmittelleitung 25 geführte Kühlmittel überhaupt noch Luft enthält.

**Fig. 2** zeigt eine Darstellung eines zweiten Ausführungsbeispiels einer Brennkraftmaschine 1 mit einem Kühlsystem 3. Gleiche und funktionsgleiche Elemente sind mit gleichen Bezugszeichen versehen, sodass insofern auf die vorangegangene Beschreibung verwiesen wird. Dabei sind hier zwei Abgasturbolader 42.1, 42.2 mit jeweils einem Turbinengehäuse 41.1, 41.2 als jeweils erste zu kühlende Komponente 5.1, 5.2 vorgesehen, wobei diese ersten Komponenten 5.1, 5.2 jeweils durch eine sehr kurze, erste Entlüftungsleitung 9.1, 9.2 in ein jeweiliges Verdichtergehäuse 43.1, 43.2 entlüftet werden. Dargestellt ist auch eine weitere Entlüftungsleitung 27, durch welche eine nicht dargestellte Kühlmittelleitung einer Abgasleitung 35 entlüftet wird. Weiterhin ist der Ausgleichsbehälter 23 dargestellt.

Es wird hier insbesondere deutlich, dass die ersten Entlüftungsleitungen 9.1, 9.2 mit den ersten Komponenten 5.1, 5.2 an Anschlussstellen 47.1, 47.2 in Fluidverbindung sind, die geodätisch oberhalb von hier nicht dargestellten Mündungen der ebenfalls nicht dargestellten ersten Kühlmittelleitungen angeordnet sind, insbesondere an einer geodätisch höchsten Stelle der ersten Komponenten 5.1, 5.2. Dies ermöglicht eine besonders effiziente Entlüftung der ersten Komponenten 5.1, 5.2. Generell sind Entlüftungsleitungen vorzugsweise an geodätisch oberen, insbesondere geodätisch höchsten Stellen von zu entlüftenden Komponenten angeordnet.

**Fig. 3** zeigt eine Darstellung des Ausführungsbeispiels der Brennkraftmaschine 1 mit dem Kühlsystem 3 gemäß Figur 2 aus einer anderen Perspektive und mit einer Detailvergrößerung D. Gleiche und funktionsgleiche Elemente sind mit gleichen Bezugszeichen versehen, sodass insofern auf die vorangegangene Beschreibung verwiesen wird. Dabei sind hier insbesondere von einem Kurbelgehäuse 31 abzweigende Entlüftungsleitungen 27 dargestellt, die stromaufwärts eines Luftabscheiders 19 in eine in diesen mündende Kühlmittelleitung 25 einmünden, sodass die von dem Kurbelgehäuse 31 entlüftete Luft durch die Kühlmittelleitung 25 dem Luftabscheider 19 zugeführt wird. Sie kann dann in dem Luftabscheider 19 von dem Kühlmittel separiert und durch die zweite Entlüftungsleitung 21 dem Sammelbehälter 23 zugeführt werden.

Es sind auch weitere Entlüftungsleitungen 27 dargestellt, die von anderen zu kühlenden Komponenten direkt in den Sammelbehälter 23 führen. Beispielsweise führt eine Entlüftungsleitung 27 von dem Öl-Wärmetauscher 39 direkt in den Sammelbehälter 23.

Ein Vergleich der Figuren 2 und 3 zeigt insbesondere, dass das Kurbelgehäuse 31 näher an dem Luftabscheider 19 angeordnet ist als die Turbinengehäuse 41.1, 41.2 als erste zu entlüftende Komponenten 5.1, 5.2. Daher ist es günstig, das Kurbelgehäuse 31 direkt in eine in den Luftabscheider 19 mündende Kühlmittelleitung 25 zu entlüften, während die Turbinengehäuse 41.1, 41.2 zunächst in die Verdichtergehäuse 43.1, 43.2 entlüftet werden. So können nach Möglichkeit überall möglichst kurze und möglichst wenige Entlüftungsleitungen verwendet werden.

**Fig. 4** zeigt ein Ausführungsbeispiel des Luftabscheiders 19. Dieser weist ein Abscheidemittel 49 auf, das hier als Lamelle ausgebildet ist. Gleiche und funktionsgleiche Elemente sind mit gleichen Bezugszeichen versehen, sodass insofern auf die vorangegangene Beschreibung verwiesen wird. Das Abscheidemittel 49 ist eingerichtet, um Luft aus einem den Luftabscheider 19 entlang eines Pfeils P durchsetzenden Kühlmittelstroms abzuzweigen und der zweiten Entlüftungsleitung 21, die hier in Form einer Mündungsbohrung in den Luftabscheider 19 dargestellt ist, zuzuführen. Dementsprechend führt ein stromabwärts des Abscheidemittels 49 angeordneter Teil 51 des Luftabscheiders 19 wenig oder sogar keine Luft, sodass stromabwärts des Luftabscheiders 19 eine effiziente Kühlung einer zu kühlenden Komponente erreicht wird.

Von dem Kühlmittel umfasste Luft reichert sich auf ihrem Weg durch den Luftabscheider 19 und auch schon zuvor durch eine mit diesem verbundene Kühlmittelleitung 25 geodätisch oben, insbesondere auf einer geodätisch oberen, ersten Seite 53 des Abscheidemittels 49 an. Die Luft strömt also stets so an das Abscheidemittel 49, dass sie entlang der ersten Seite 53 in die zweite Entlüftungsleitung 21 geleitet und von dort abgeführt wird. Das Kühlmittel strömt dagegen entlang einer geodäisch unteren, zweiten Seite 55 des Abscheidemittels 49 durch den Luftabscheider 19 und insbesondere durch den stromabwärts des Abscheidemittels 49 angeordneten Teil 51 weiter entlang des Kühlmittelkreislaufs.

Es ist möglich, dass der Luftabscheider 19 vorzugsweise unmittelbar stromaufwärts des Kühlmittelwärmetauschers 45 angeordnet ist.

Insgesamt zeigt sich, dass mittels des hier vorgeschlagenen Kühlsystems 3 und der Brennkraftmaschine 1 eine sehr effiziente Kühlung unter Vermeidung langer und vibrationsanfälliger Entlüftungsleitungen mit optimierter Entlüftung möglich ist.

## Patentansprüche

1. Kühlsystem (3), mit
- wenigstens einer ersten zu kühlenden Komponente (5), in die eine erste Kühlmittelleitung (7) mündet, wobei
- eine erste Entlüftungsleitung (9) mit der ersten Komponente (5) zur Entlüftung der ersten Komponente (5) dergestalt fluidverbunden ist, dass
- die erste Entlüftungsleitung (9) in eine zweite Kühlmittelleitung (11) mündet, wobei
- die zweite Kühlmittelleitung (11) als Kühlmittelpfad (13) in einer zweiten zu kühlenden Komponente (15) ausgebildet ist, oder wobei
- die zweite Kühlmittelleitung (11) zu der zweiten Komponente (15) führt, wobei die erste Entlüftungsleitung (9) in die zweite Kühlmittelleitung (11) außerhalb der zweiten Komponente (15) mündet,
**dadurch gekennzeichnet, dass**
- die erste Komponente (5) als Turbinengehäuse (41) eines Abgasturboladers (42) ausgebildet ist, wobei die zweite Komponente (15) als Verdichtergehäuse (43) des Abgasturboladers (42) ausgebildet ist.

2. Kühlsystem (3) nach einem der vorhergehenden Ansprüche, **dadurch gekennzeichnet, dass** im Betrieb des Kühlsystems (3) in der ersten Kühlmittelleitung (7) ein erster Druck herrscht, wobei in der zweiten Kühlmittelleitung (11) ein zweiter Druck herrscht, wobei der erste Druck größer ist als der zweite Druck.

3. Kühlsystem (3) nach einem der vorhergehenden Ansprüche, **dadurch gekennzeichnet, dass** die erste Kühlmittelleitung (7) eine erste Querschnittsfläche aufweist, wobei die erste Entlüftungsleitung (9) eine zweite Querschnittsfläche aufweist, wobei die erste Querschnittsfläche größer ist als die zweite Querschnittsfläche, vorzugweise um einen Faktor von mindestens 16, vorzugsweise bis höchstens 400, vorzugsweise von mindestens 25 bis höchstens 225, vorzugsweise von mindestens 36 bis höchstens 100.

4. Kühlsystem (3) nach einem der vorhergehenden Ansprüche, **dadurch gekennzeichnet, dass** die erste Entlüftungsleitung (9) mit der ersten Komponente (5) an einer Anschlussstelle (47) in Fluidverbindung ist, die höher angeordnet ist als die Mündung der ersten Kühlmittelleitung (7) in die erste Komponente (5).

5. Kühlsystem (3) nach einem der vorhergehenden Ansprüche, **dadurch gekennzeichnet, dass** das Kühlsystem (3) einen Luftabscheider (19) aufweist, der stromabwärts der Mündung der ersten Entlüftungsleitung (9) in die zweite Kühlmittelleitung (11) angeordnet ist, wobei mit dem Luftabscheider (19) eine zweite Entlüftungsleitung (21) fluidverbunden ist, wobei der Luftabscheider (19) vorzugsweise ein Abscheidemittel (49) aufweist, das eingerichtet ist, um Luft aus einem den Luftabscheider (19) durchsetzenden Kühlmittelstrom abzuscheiden und der zweiten Entlüftungsleitung (21) zuzuführen.

6. Kühlsystem (3) nach einem der vorhergehenden Ansprüche, **dadurch gekennzeichnet, dass** die zweite Kühlmittelleitung (11) und/oder die zweite Entlüftungsleitung (21) in einen Ausgleichsbehälter (23) des Kühlsystems (3) für Kühlmittel münden.

7. Kühlsystem (3) nach einem der vorhergehenden Ansprüche, **dadurch gekennzeichnet, dass** die zweite Kühlmittelleitung (11) räumlich näher an dem Ausgleichsbehälter (23) angeordnet ist als die erste Komponente (5).

8. Brennkraftmaschine (1), mit einem Kühlsystem (3) nach einem der Ansprüche 1 bis 7.

## Claims

1. A cooling system (3) comprising
- at least one first component (5), which is to be cooled and into which a first coolant line (7) opens, wherein
- a first ventilation line (9) is fluidically connected to the first component (5) for ventilating the first component (5) in such a way that
- the first ventilation line (9) opens into a second coolant line (11), wherein
- the second coolant line (11) is formed as coolant path (13) in a second component (15), which is to be cooled, or wherein
- the second coolant line (11) leads to the second component (15), wherein the first ventilation line (9) opens into the second coolant line (11) outside of the second component (15),
**characterized in that**
- the first component (5) is formed as turbine housing (41) of an exhaust-gas turbocharger (42), wherein the second component (15) is formed as compressor housing (43) of the exhaust-gas turbocharger (42).

2. The cooling system (3) according to any one of the preceding claims, **characterized in that** a first pressure prevails in the first coolant line (7) during operation of the cooling system (3), wherein a second pressure prevails in the second coolant line (11), wherein the first pressure is higher than the second pressure.

3. The cooling system (3) according to any one of the preceding claims, **characterized in that** the first coolant line (7) has a first cross-sectional surface, wherein the first ventilation line (9) has a second cross-sectional surface, wherein the first cross-sectional surface is larger than the second cross-sectional surface, preferably by a factor of at least 16, preferably up to maximally 400, preferably of at least 25 to maximally 225, preferably of at least 36 to maximally 100.

4. The cooling system (3) according to any one of the preceding claims, **characterized in that** the first ventilation line (9) is fluidically connected to the first component (5) at a connection point (47), which is arranged higher than the opening of the first coolant line (7) into the first component (5).

5. The cooling system (3) according to any one of the preceding claims, **characterized in that** the cooling system (3) has an air separator (19), which is arranged downstream from the opening of the first ventilation line (9) into the second coolant line (11), wherein a second ventilation line (21) is fluidically connected to the air separator (19), wherein the air separator (19) preferably has a separating means (49), which is set up to separate air from a coolant flow permeating the air separator (19) and to supply said air to the second ventilation line (21).

6. The cooling system (3) according to any one of the preceding claims, **characterized in that** the second coolant line (11) and/or the second ventilation line (21) open into a compensation tank (23) of the cooling system (3) for coolant.

7. The cooling system (3) according to any one of the preceding claims, **characterized in that** the second coolant line (11) is arranged spatially closer to the compensation tank (23) than the first component (5).

8. An internal combustion engine (1), comprising a cooling system (3) according to any one of claims 1 to 7.

## Revendications

1. Système de refroidissement (3) avec
- au moins un premier composant (5) à refroidir, dans lequel débouche une première conduite de réfrigérant (7),
- une première conduite de ventilation (9) étant en liaison fluidique avec le premier composant (5) pour la ventilation du premier composant (5) de façon à ce que
- la première conduite de ventilation (9) débouche dans une deuxième conduite de réfrigérant (11),
- la deuxième conduite de réfrigérant (11) étant conçue comme chemin de conduite de réfrigérant (13) dans un deuxième composant (15) à refroidir ou
- la deuxième conduite de réfrigérant (11) menant au deuxième composant (15), la première conduite de ventilation (9) débouchant dans la deuxième conduite de réfrigérant (11) en dehors du deuxième composant (15),
**caractérisé en ce que**
- le premier composant (5) est conçu comme corps de turbine (41) d'un turbocompresseur de gaz d'échappement (42), le deuxième composant (15) étant conçu comme carter de compresseur (43) du turbocompresseur de gaz d'échappement (42).

2. Système de refroidissement (3) selon l'une des revendications précédentes, **caractérisé en ce qu'**une première pression prévaut dans la première conduite de réfrigérant (7) pendant l'exploitation du système de refroidissement (3), une deuxième pression prévalant dans la deuxième conduite de réfrigérant (11), la première pression étant plus grande que la deuxième pression.

3. Système de refroidissement (3) selon l'une des revendications précédentes, **caractérisé en ce que** la première conduite de réfrigérant (7) présente une première section transversale, la première conduite de ventilation (9) présentant une deuxième section transversale, la première section transversale étant plus grande que la deuxième section transversale, préférablement d'un facteur d'au moins 16, préférablement jusqu'à maximum 400, préférablement de minimum 25 à maximum 225, préférablement de minimum 36 à maximum 100.

4. Système de refroidissement (3) selon l'une des revendications précédentes, **caractérisé en ce que** la première conduite de ventilation (9) est en liaison fluidique avec le premier composant (5) à un point de jonction (47) qui est placé plus haut que l'embouchure de la première conduite de réfrigérant (7) dans le premier composant (5).

5. Système de refroidissement (3) selon l'une des revendications précédentes, **caractérisé en ce que** le système de refroidissement (3) présente un séparateur d'air (19) qui est placé en aval de l'embouchure de la première conduite de ventilation (9) dans la deuxième conduite de réfrigérant (11), une deuxième conduite de ventilation (21) étant en liaison fluidique avec le séparateur d'air (19), le séparateur d'air (19) présentant préférablement un moyen de séparation (49) qui est configuré pour séparer l'air d'un flux de réfrigérant pénétrant dans le séparateur d'air (19) et pour l'acheminer vers la deuxième conduite de ventilation (21).

6. Système de refroidissement (3) selon l'une des revendications précédentes, **caractérisé en ce que** la deuxième conduite de réfrigérant (11) et/ou la deuxième conduite de ventilation (21) débouchent dans un réservoir de compensation (23) du système de refroidissement (3) pour réfrigérant.

7. Système de refroidissement (3) selon l'une des revendications précédentes, **caractérisé en ce que** la deuxième conduite de réfrigérant (11) est placée plus près du réservoir de compensation (23) que le premier composant (5).

8. Moteur à combustion (1) avec un système de refroidissement (3) selon l'une des revendications 1 à 7.
